# EUROPÄISCHE PATENTSCHRIFT

(11) **EP 0 874 200 B1**
(45) Veröffentlichungstag und Bekanntmachung des Hinweises auf die Patenterteilung: **06.03.2002**
(21) Anmeldenummer: 97106527.1
(22) Anmeldetag: 21.04.1997
(51) Int. Cl.: F24D 1/00, F24D 19/10

(54) **Heizungsanlage mit einer hydraulischen Weiche**
Heating installation with mixing cylinder
Installation de chauffage avec vase de découplage

(43) Veröffentlichungstag der Anmeldung: 28.10.1998
(73) Patentinhaber: Siemens Building Technologies AG, 6300 Zug (CH)
(72) Erfinder: Ries, Peter, 5734 Reinach (CH); Bruno, Illi, 6010 Kriens (CH)
(74) Vertreter: Zedlitz, Peter, Dipl.-Inf.

(56) Entgegenhaltungen:
- EP-A- 0 427 655
- DE-U- 9 415 749
- FR-A- 2 634 873

## Beschreibung

Die Erfindung betrifft eine Heizungsanlage mit einer hydraulischen Weiche der im Oberbegriff des Anspruchs 1 genannten Art.

Eine derartige Heizungsanlage ist aus der EP-A-427655 bekannt.

Heizungsanlagen umfassen einen Erzeugerkreis und einen Verbraucherkreis. Der Erzeugerkreis enthält wenigstens einen Wärmeerzeuger, der Verbraucherkreis wenigstens einen Wärmeverbraucher. Die unabhängigen Grössen der Heizungsanlage sind die Temperaturen im Vorlauf und im Rücklauf des Verbraucherkreises, sowie der Volumenstrom im Verbraucherkreis, während die Temperaturen im Vorlauf und im Rücklauf des Erzeugerkreises, sowie der Volumenstrom im Erzeugerkreis als die abhängigen Grössen zu betrachten sind. Zur Anpassung des von den Wärmeerzeugern erzeugten Volumenstromes an den von den Wärmeverbrauchern benötigten Volumenstrom sind der Erzeugerkreis und der Verbraucherkreis durch eine hydraulische Weiche entkoppelt. In der Praxis hat dies folgende Auswirkungen: Wenn der Volumenstrom im Erzeugerkreis grösser als der Volumenstrom im Verbraucherkreis ist, dann erfolgt wegen der hydraulischen Weiche eine Vorlaufbeimischung im Erzeugerkreis, wodurch die Rücklauftemperatur im Erzeugerkreis ansteigt. Bei modernen Brennwertkesseln ist es jedoch erwünscht, dass die Rücklauftemperatur möglichst tief ist. Wenn der Volumenstrom im Erzeugerkreis kleiner als der Volumenstrom im Verbraucherkreis ist, dann erfolgt eine Rücklaufbeimischung im Verbraucherkreis, wodurch die Vorlauftemperatur im Verbraucherkreis sinkt. Zur Deckung des verbraucherseitigen Wärmebedarfs muss dann entweder der Volumenstom im Verbraucherkreis erhöht werden, wodurch sich die Rücklaufbeimischung im Verbraucherkreis noch verstärkt, oder es muss die Vorlauftemperatur des Erzeugerkreises erhöht werden.

Der Erfindung liegt die Aufgabe zugrunde, bei einer Heizungsanlage mit einer hydraulischen Weiche den im Erzeugerkreis fliessenden Volumenstrom in Abhängigkeit des im Verbraucherkreis fliessenden Volumenstromes derart zu steuern oder zu regeln, dass die Rücklauftemperatur im Erzeugerkreis möglichst tief ist.

Die Erfindung ist im Anspruch 1 gekennzeichnet. Weiterbildungen der Erfindung ergeben sich aus den abhängigen Ansprüchen. Nachfolgend werden Ausführungsbeispiele der Erfindung anhand der Zeichnung näher erläutert.

Es zeigen:
- Fig. 1: eine Heizungsanlage, bei der der Erzeugerkreis und der Verbraucherkreis durch eine hydraulische Weiche entkoppelt sind, und
- Fig. 2, 3: weitere Heizungsanlagen.

Die Fig. 1 zeigt eine Heizungsanlage mit einem Erzeugerkreis 1, einem Verbraucherkreis 2 und einer hydraulischen Weiche 3 zur hydraulischen Entkopplung des Erzeugerkreises 1 und des Verbraucherkreises 2. Der Erzeugerkreis 1 umfasst eine Vorlaufleitung 4 und eine Rücklaufleitung 5, zwischen denen wenigstens ein Wärmeerzeuger 6 angeordnet ist. Zur Steuerung und/oder Regelung des durch den Erzeugerkreis 1 fliessenden Volumenstromes V_{E} dient ein Mittel 7. In der Fig. 1 ist das Mittel 7 eine Pumpe oder ein Drosselventil, die bzw. das in die Rücklaufleitung 5 des Erzeugerkreises 1 eingebaut ist. Der Verbraucherkreis 2 umfasst ebenfalls eine Vorlaufleitung 8 und eine Rücklaufleitung 9, zwischen denen ein einziger oder mehrere Wärmeverbraucher 10 angeordnet sind.

Durch den Erzeugerkreis 1 fliesst der Volumenstrom V_{E}, durch den Verbraucherkreis 2 fliesst der Volumenstrom V_{V}. Sind die Volumenströme V_{E} und V_{V} verschieden, dann fliesst auch durch die hydraulische Weiche 3 ein Volumenstrom V_{W}. Der Volumenstrom V_{W} beträgt V_{W} = V_{E} - V_{V}. Die positive Flussrichtung der Volumenströme ist in der Fig. 1 mit Pfeilen markiert. Die Grösse des von den Wärmeverbrauchern 10 benötigten Volumenstromes V_{V} wird je nach Ausführung der Heizanlage durch verbrauchsseitig angeordnete Mischventile, Thermostatventile, Pumpen, Hähne, usw. bestimmt. Gemäss der Erfindung wird die Rücklauftemperatur im Erzeugerkreis 1 minimal, wenn der durch die hydraulische Weiche 3 fliessende Volumenstrom V_{W} annähernd verschwindet.

Es werden nun vier Temperaturmesspunkte TV_{E}, TR_{E}, TV_{V} und TV_{E} definiert: TV_{E} bezeichnet die Temperatur in der Vorlaufleitung 4 des Erzeugerkreises 1, TV_{V} bezeichnet die Temperatur in der Vorlaufleitung 8 des Verbraucherkreises 2, TR_{V} bezeichnet die Temperatur in der Rücklaufleitung 5 des Verbraucherkreises 2 und TR_{E} bezeichnet die Temperatur in der Rücklaufleitung 9 des Erzeugerkreises 1. Die Temperaturen TV_{E}, TR_{E}, TV_{V} und TV_{E} sind nicht unabhängig voneinander, sondern hängen ab vom Volumenstrom V_{W}, der durch die hydraulische Weiche 3 fliesst. Diese Abhängigkeit wird erfindungsgemäss ausgenutzt, um den Volumenstrom V_{W} zu minimieren.

Falls der Volumenstrom V_{W} positiv ist, dann erfolgt eine Vorlaufbeimischung im Erzeugerkreis 1, d.h. dem von den Wärmeverbrauchern 10 in der Rücklaufleitung 9 zurückfliessenden Wasser wird vergleichsweise wärmeres Wasser aus der Vorlaufleitung 4 des Erzeugerkreises 1 beigemischt. Die Temperatur TR_{E} in der Rücklaufleitung 5 des Erzeugerkreises 1 ist daher höher als die Temperatur TR_{V} in der Rücklaufleitung 9 des Verbraucherkreises 2. Es gilt somit TR_{E} > TR_{V} und TV_{E} = TV_{V}. Falls der Volumenstrom V_{W} negativ ist, erfolgt eine Rücklaufbeimischung im Verbraucherkreis 2. Dann wird der Vorlaufleitung 8 des Verbraucherkreises 2 vergleichsweise kühleres Wasser aus der Rücklaufleitung 9 des Verbraucherkreises 2 beigemischt. Es gilt somit TV_{E} > TV_{V} und TR_{E} = TR_{V}. Bei annähernd verschwindendem Volumenstrom V_{W} durch die hydraulische Weiche 3 ergibt sich TV_{E} = TV_{V} und TR_{E} = TR_{V}: Der Erzeugerkreis 1 ist optimal an die vom Verbraucherkreis 2 diktierten Bedingungen TV_{V}, TR_{V} und V_{V} angepasst. Im Erzeugerkreis 1 ist daher weder die Temperatur TR_{E} noch die Temperatur TV_{E} höher als nötig.

Bei einem ersten Ausführungsbeispiel der Erfindung sind alle vier Temperaturmesspunkte TV_{E}, TR_{E}, TV_{V} und TV_{E} mit einem Temperaturfühler bestückt. Die Temperaturen TV_{E}, TR_{E}, TV_{V} und TV_{E} werden von einem Steuer- und Regelgerät 11 erfasst. Das Steuer- und Regelgerät 11 steuert und/oder regelt das Mittel 7 zur Steuerung des im Erzeugerkreis 1 fliessenden Volumenstromes V_{E} derart, dass der Volumenstrom V_{E} verkleinert wird, sofern TR_{E} > TR_{V} ist und dass der Volumenstrom V_{E} erhöht wird, sofern TV_{E} > TV_{V} ist.

Bei einem zweiten Ausführungsbeispiel der Erfindung sind wenigstens die beiden Temperaturmesspunkte TV_{E} und TV_{V} mit einem Temperaturfühler bestückt. Das Steuer- und Regelgerät 11 steuert und/oder regelt mit dem Mittel 7 den Volumenstrom V_{E} nun derart, dass die Differenz TV_{E} - TV_{V} möglichst gering, aber grösser als ein positiver Wert dT₁ ist. Die Regelung auf den Wert TV_{E} - TV_{V} = 0 ist nicht sinnvoll, da dann der Volumenstrom V_{W} durch die Weiche 3 beliebig gross positiv werden könnte.

Bei einem dritten Ausführungsbeispiel der Erfindung sind wenigstens die beiden Temperaturmesspunkte TR_{E} und TR_{V} mit einem Temperaturfühler bestückt. Das Steuer- und Regelgerät 11 steuert und/oder regelt mit dem Mittel 7 den Volumenstrom V_{E} nun derart, dass die Differenz TR_{E} - TR_{V} möglichst gering, aber grösser als ein Wert dT₂ ist. Hier ist die Regelung auf den Wert TR_{E} - TR_{V} = 0 nicht sinnvoll, da dann der Volumenstrom V_{W} durch die Weiche 3 beliebig gross negativ werden könnte.

Der Vorteil der Erfindung liegt einerseits darin, dass die Temperatur TR_{E} auf der erzeugerseitigen Seite der Rücklaufleitung 5 so tief wie möglich ist. Dies hat zur Folge, dass bei einem modernen, als Brennwertkessel ausgebildeten Wärmeerzeuger 6 die Wände der Brennkammer so kühl wie möglich sind und daher die Kondensation der bei der Verbrennung entstehenden Abgase maximal und der Wärmeverlust durch entweichende warme Abgase minimal wird. Andererseits liegt ein Vorteil der Erfindung darin, dass die Vorlauftemperatur des Erzeugerkreises 1 so gering wie möglich gehalten werden kann, da dem Vorlauf kein oder nur wenig kühles Wasser beigemischt wird. Der Wirkungsgrad des Wärmeerzeugers 6 wird somit dank der Erfindung erhöht.

Bei den bisherigen Beispielen waren die Temperaturfühler in den Vor- und Rücklaufleitungen 4, 8, 5 und 9 angeordnet In der Praxis kommt es häufig vor, dass der Temperaturfühler zur Messung der Temperatur TV_{E} der Vorlaufleitung 4 des Erzeugerkreises 1 direkt im Wärmeerzeuger 6 angeordnet ist. Die erfindungsgemässe Lehre lässt sich auch dann anwenden, wenn einer der beiden Temperaturfühler zur Messung von TV_{E} oder TV_{V} und/oder einer der beiden Temperaturfühler zur Messung von TR_{E} oder TR_{V} in geeigneter Weise in der hydraulischen Weiche 3 plaziert ist.

Sind zwei oder mehr parallel angeordnete Wärmeerzeuger 6 vorhanden, dann kann ein einziges Mittel 7 zur Steuerung und/oder Regelung des Volumenstromes V_{E} oder es können zwei oder mehr Mittel 7 zur Steuerung und/oder Regelung des Volumenstromes V_{E} vorhanden sein, wie in den Fig. 2 und 3 gezeigt ist.

Das Steuer- und Regelgerät 11 ist eingerichtet, die Heizungsanlage im quasistationären Betrieb oder bei langsam veränderlichen Verhältnissen in der beschriebenen Weise zu steuern oder zu regeln. Während der Anfahrphase der Heizungsanlage oder beispielsweise beim Übergang von Normaltemperature auf Absenktemperatur kann es vorteilhaft sein, die erfindungsgemässe Regelung und/oder Steuerung nicht einzusetzen, da sie dann eventuell kontraproduktiv wirken könnte.

Bei einem weiteren Ausführungsbeispiel der Erfindung ist nur ein einziger Temperaturfühler zur Messung der Temperatur TR_{E} eingesetzt. Zur Bestimmung der Steuer- und/oder Regelwerte für das Mittel 7 zur Steuerung des erzeugerseitigen Volumenstromes V_{E} ist vorgesehen, in regelmässigen oder unregelmässigen Abständen ein Verfahren mit den folgenden Schritten durchzuführen:
1. Erhöhung des Volumenstromes V_{E}.
2. Erniedrigung des Volumenstromes V_{E} in diskreten Schritten, bis die Temperatur TR_{E} nicht mehr weiter abnimmt.

Das Verfahren beruht auf der folgenden Idee: Im angestrebten stationären Zustand fliesst weder warmes Vorlaufwasser noch kaltes Rücklaufwasser durch die hydraulische Weiche 3 hindurch: V_{W} = 0. Die Erhöhung des Volumenstromes V_{E} im ersten Schritt um beispielsweise 10% bewirkt daher, dass warmes Wasser durch die hydraulische Weiche 3 hindurch in die Rücklaufleitung 5 fliesst, da ja der Volumenstrom V_{V} durch die Wärmeverbraucher 10 unverändert bleibt. Somit erhöht sich die Temperatur TR_{E}. Im zweiten Verfahrensschritt wird der Volumenstrom V_{E} in diskreten Schritten, beispielsweise in Schritten von 2%, wieder reduziert. Gleichzeitig reduziert sich der warme Volumenstrom V_{W} durch die hydraulische Weiche 3 wieder, so dass die Temperatur TR_{E} wieder abnimmt. Die Temperatur TR_{E} kann aber nur solange abnehmen, wie noch warmes Wasser durch die hydraulische Weiche 3 hindurch fliesst und dem kühleren Rücklaufwasser beigemischt wird. Nimmt die Temperatur TR_{E} nicht mehr weiter ab, dann darf auch der Volumenstrom V_{E} nicht mehr weiter reduziert werden, da sonst kaltes Wasser in umgekehrter Richtung durch die hydraulische Weiche 3 hindurch fliessen würde.

Dieses Verfahren bietet den Vorteil, dass nur ein einziger Temperaturfühler erforderlich ist. Es ist vor allem dann anwendbar, wenn der verbraucherseitig benötigte Volumenstrom V_{V} nicht allzu grossen Schwankungen unterliegt. Die Häufigkeit, mit der das Verfahren durchgeführt wird, ist deshalb bevorzugt an die Bedürfnisse der Benutzer angepasst. In der Praxis ist dieses Verfahren insbesondere dann interessant, wenn die Heizungsanlage nur einen einzigen Wärmeerzeuger 6 aufweist.

## Patentansprüche

1. Heizungsanlage mit einem Erzeugerkreis (1) und einem Verbraucherkreis (2) mit einer gemeinsamen Vorlaufleitung (4, 8) und einer gemeinsamen Rücklaufleitung (5, 9), die durch eine hydraulische Weiche (3) verbunden sind einen oder mehreren Temperaturfühler, und mit wenigstens einem Mittel (7) zur Leitung des im Erzeugerkreis (1) fliessenden Volumenstromes V_{E}, **dadurch gekennzeichnet, dass**, aus dem bzw. den Signalen des einen oder mehreren Temperaturfühlers sich Richtung und Grösse eines allenfalls durch die hydraulische Weiche (3) fliessenden Volumenstromes V_{W} ableiten lässt, und dass das oder die Mittel (7) den im Erzeugerkreis (1) fliessenden Volumenstrom V_{E} derart regeln und/oder steuern, dass der durch die hydraulische Weiche (3) fliessende Volumenstrom V_{W} möglichst gering ist.

2. Heizungsanlage nach Anspruch 1, **dadurch gekennzeichnet, dass** als Sensoren ein Temperaturfühler zur Messung der Temperatur TV_{E} in der Vorlaufleitung (4) des Erzeugerkreises (1) sowie ein Temperaturfühler zur Messung der Temperatur TV_{V} in der Vorlaufleitung (8) des Verbraucherkreises (2) vorhanden sind und dass das oder die Mittel (7) den Volumenstrom V_{E} derart regeln, und/oder steuern, dass die Differenz TV_{E} - TV_{V} möglichst gering, aber grösser als ein positiver Wert dT₁ ist.

3. Heizungsanlage nach Anspruch 1, **dadurch gekennzeichnet, dass** als Sensoren ein Temperaturfühler zur Messung der Temperatur TR_{E} in der Rücklaufleitung (5) des Erzeugerkreises (4) sowie ein Temperaturfühler zur Messung der Temperatur TR_{V} in der Rücklaufleitung (5) des Verbraucherkreises (2) vorhanden sind und dass das oder die Mittel (7) den Volumenstrom V_{E} derart regeln, und/oder steuern dass die Differenz TR_{E} - TR_{V} möglichst gering, aber grösser als ein positiver Wert dT₂ ist.

4. Heizungsanlage nach Anspruch 1, **dadurch gekennzeichnet, dass** als Sensoren ein Temperaturfühler zur Messung der Temperatur TV_{E} in der Vorlaufleitung (4) des Erzeugerkreises (1), ein Temperaturfühler zur Messung der Temperatur TV_{V} in der Vorlaufleitung (8) des Verbraucherkreises (2), ein Temperaturfühler zur Messung der Temperatur TR_{E} in der Rücklaufleitung (5) des Erzeugerkreises (1) sowie ein Temperaturfühler zur Messung der Temperatur TR_{V} in der Rücklaufleitung (9) des Verbraucherkreises (2) vorhanden sind und dass das oder die Mittel (7) den Volumenstrom V_{E} verkleinern, sofern TR_{E} > TR_{V} ist und den Volumenstrom V_{E} erhöhen, sofern TV_{E} > TV_{V} ist.

5. Heizungsanlage nach einem der Ansprüche 2 bis 4, **dadurch gekennzeichnet, dass** wenigstens einer der Temperaturfühler zur Messung der Temperaturen TR_{E}, TR_{V}, TV_{E} oder TV_{V} in der hydraulischen Weiche (3) plaziert ist.

6. Heizungsanlage nach Anspruch 1, **dadurch gekennzeichnet, dass** als Sensor ein Temperaturfühler zur Messung der Temperatur TR_{E} in der Rücklaufleitung (5) des Erzeugerkreises (1) eingesetzt ist und dass wiederholt ein Verfahren zur Bestimmung der Steuer- und/oder Regelwerte für das Mittel oder die (7) zur Steuerung des erzeugerseitigen Volumenstromes V_{E} vorgesehen ist, das die folgenden Schritte aufweist:
1. Erhöhung des Volumenstromes V_{E}.
2. Erniedrigung des Volumenstromes V_{E} in diskreten Schritten, bis die Temperatur TR_{E} nicht mehr weiter abnimmt.

## Claims

1. A heating installation with a producer circuit (1) and a consumer circuit (2) with a common flow line (4, 8) and a common return line (5, 9) which are connected by a hydraulic switching means (3), one or more temperature sensors, and at least one means (7) for guiding the volume flow V_{E} flowing in the producer circuit (1), **characterised in that** the direction and magnitude of a volume flow V_{W} which flows if need be through the hydraulic switching means (3) can be derived from the signal or signals of the one or more temperature sensors, and that the one or more means (7) control and/or regulate the volume flow V_{E} flowing in the producer circuit (1), in such a way that the volume flow V_{W} flowing through the hydraulic switching means (3) is as small as possible.

2. A heating installation according to claim 1 **characterised in that** the sensors provided are a temperature sensor for measuring the temperature TV_{E} in the flow line (4) of the producer circuit (1) and a temperature sensor for measuring the temperature TV_{V} in the flow line (8) of the consumer circuit (2), and that the one or more means (7) regulate and/or control the volume flow V_{E}, in such a way that the difference TV_{E} - TV_{V} is as small as possible but is greater than a positive value dT₁.

3. A heating installation according to claim 1 **characterised in that** the sensors provided are a temperature sensor for measuring the temperature TR_{E} in the return line (5) of the producer circuit (1) and a temperature sensor for measuring the temperature TR_{V} in the return line (5) of the consumer circuit (2), and that the one or more means (7) regulate and/or control the volume flow V_{E}, in such a way that the difference TR_{E} - TR_{V} is as small as possible but is greater than a positive value dT₂.

4. A heating installation according to claim 1 **characterised in that** the sensors provided are a temperature sensor for measuring the temperature TV_{E} in the flow line (4) of the producer circuit (1), a temperature sensor for measuring the temperature TV_{V} in the flow line (8) of the consumer circuit (2), a temperature sensor for measuring the temperature TR_{E} in the return line (5) of the producer circuit (1) and a temperature sensor for measuring the temperature TR_{V} in the return line (9) of the consumer circuit (2), and that the one or more means (7) reduce the volume flow V_{E} if TR_{E} > TR_{V} and increase the volume flow V_{E} if TV_{E} > TV_{V}.

5. A heating installation according to one of claims 2 to 4 **characterised in that** at least one of the temperature sensors for measuring the temperatures TR_{E}, TR_{V}, TV_{E} or TV_{V} is placed in the hydraulic switching means (3).

6. A heating installation according to claim 1 **characterised in that** the sensor used is a temperature sensor for measuring the temperature TR_{E} in the return line (5) of the producer circuit (1) and that there is repeatedly provided a method of determining the control and/or regulating values for the one or more means (7) for controlling the volume flow V_{E} on the producer side, which comprises the following steps:
1. increasing the volume flow V_{E}, and
2. reducing the volume flow V_{E} in discrete steps until the temperature TR_{E} no longer decreases further.

## Revendications

1. Installation de chauffage comprenant un circuit producteur (1) et un circuit consommateur (2) comprenant une conduite montante commune (4, 8) et une conduite de retour commune (5, 9) qui sont reliées par un séparateur hydraulique (3), une ou plusieurs sondes de température et au moins un moyen (7) servant à acheminer le débit volumétrique V_{E} circulant dans le circuit producteur (1), **caractérisée en ce que**, à partir du signal ou des signaux d'une ou de plusieurs sondes de température, on obtient le sens et l'importance d'un débit volumétrique Vw traversant en tout cas le séparateur hydraulique (3), et **en ce que** le ou les moyens (7) régulent et/ou commandent le débit volumétrique V_{E} circulant dans le circuit producteur (1) de façon telle, que le débit volumétrique Vw traversant le séparateur hydraulique (3) est le plus faible possible.

2. Installation de chauffage selon la revendication 1, **caractérisée en ce qu'**il est prévu, comme capteurs, une sonde de température servant à mesurer la température TV_{E} dans la conduite montante (4) du circuit producteur (1), ainsi qu'une sonde de température servant à mesurer la température TV_{V} dans la conduite montante (8) du circuit consommateur (2), et **en ce que** le ou les moyens (7) régulent et/ou commandent le débit volumétrique V_{E} de façon telle, que la différence TV_{E} - TVv est la plus faible possible, mais supérieure à une valeur positive dT₁.

3. Installation de chauffage selon la revendication 1, **caractérisée en ce qu'**il est prévu, comme capteurs, une sonde de température servant à mesurer la température TR_{E} dans la conduite de retour (5) du circuit producteur (4), ainsi qu'une sonde de température servant à mesurer la température TRv dans la conduite de retour (5) du circuit consommateur (2), et **en ce que** le ou les moyens (7) régulent et/ou commandent le débit volumétrique V_{E}, de façon telle, que la différence TR_{E} - TR_{V} est la plus faible possible, mais supérieure à une valeur positive dT₂.

4. Installation de chauffage selon la revendication 1, **caractérisée en ce qu'**il est prévu comme capteurs, une sonde de température servant à mesurer la température TV_{E} dans la conduite montante (4) du circuit producteur (1), une sonde de température servant à mesurer la température TV_{V} dans la conduite montante (8) du circuit consommateur (2), une sonde de température servant à mesurer la température TR_{E} dans la conduite de retour (5) du circuit producteur (1), ainsi qu'une sonde de température servant à mesurer la température TR_{V} dans la conduite de retour (9) du circuit consommateur (2), et **en ce que** le ou les moyens (7) diminuent le débit volumétrique V_{E}, dans la mesure où TR_{E} > TR_{V} et qu'ils augmentent le débit volumétrique V_{E}, dans la mesure où TV_{E} > TV_{V}.

5. Installation de chauffage selon l'une quelconque des revendications 2 à 4, **caractérisée en ce qu'**au moins une des sondes de température servant à mesurer les températures TR_{E}, TR_{V}, TV_{E} ou TV_{V} est placée dans le séparateur hydraulique (3).

6. Installation de chauffage selon la revendication 1, **caractérisée en ce que** l'on utilise, comme capteur, une sonde de température servant à mesurer la température TR_{E} dans la conduite de retour (5) du circuit producteur (1), et **en ce qu'**il est prévu, de façon répétée, un procédé servant à déterminer les valeurs de commande et/ou de régulation pour le ou les moyens (7) servant à réguler le débit volumétrique V_{E}, côté circuit producteur, lequel procédé comprend les étapes suivantes :
1. Augmentation du débit volumétrique V_{E}.
2. Diminution du débit volumétrique V_{E} selon des pas discrets, jusqu'à ce que la température TR_{E} ne continue plus à baisser.
